# EUROPÄISCHE PATENTSCHRIFT

(11) **EP 0 537 438 B1**
(45) Veröffentlichungstag und Bekanntmachung des Hinweises auf die Patenterteilung: **05.07.1995**
(21) Anmeldenummer: 92113562.0
(22) Anmeldetag: 08.08.1992
(51) Int. Cl.: B42F 13/22

(54) **Ordnermechanik**
Binder for loose sheets
Classeur pour feuilles mobiles

(30) Priorität: 14.10.1991 DE 4133961
(43) Veröffentlichungstag der Anmeldung: 21.04.1993
(73) Patentinhaber: Louis Leitz KG, D-70469 Stuttgart (DE)
(72) Erfinder: Marx, Wolfgang, W-7000 Stuttgart 1 (DE); Hein, André, W-7000 Stuttgart 30 (DE)
(74) Vertreter: Wolf, Eckhard, Dr.-Ing.

(56) Entgegenhaltungen:
- DE-U- 8 522 648

## Beschreibung

Die Erfindung betrifft eine Ordner-Mechanik mit einer Grundplatte, zwei im Abstand voneinander senkrecht an der Grundplatte überstehenden Aufreihstiften, einem im Abstand von den Aufreihstiften an der Grundplatte zwischen einer Schließstellung und einer Offenstellung um eine zur Grundplatte parallele Schwenkachse begrenzt verschwenkbar gelagerten, zwei in der Schließstellung paarweise stirnseitig mit den Aufreihstiften unter Begrenzung je einer Umlegeschleife kuppelbare, und in der Offenstellung eine zu den Aufreihstiften führende Beschickungsöffnung für Schriftgut freigebende Umlegeschenkel aufweisenden Umlegebügel, einem im Bereich zwischen den Aufreihstiften und dem Umlegebügel über die Grundplatte nach oben überstehenden Lagerbock und einem mit seinem einen Ende am Lagerbock um eine quer zur Schwenkachse des Umlegebügels verlaufende Lagerachse begrenzt verschwenkbar gelagerten, mit einem Druckstück vorzugsweise im Bereich einer Kröpfung auf den Umlegebügel entgegen der Kraft einer Feder einwirkenden und mit seinem anderen, ein Griffstück tragenden Ende vom Lagerbock aus einseitig durch die Umlegeschleife zwischen einem der Aufreihstifte und dem benachbarten Umlegeschenkel nach außen hindurchgreifenden, in der Offenstellung mit seinem Griffstück bis in die Nähe des benachbarten Umlegeschenkels anhebbaren und dabei die Beschickungsöffnung zum Umlegebügel hin versperrenden Betätigungshebel, wie z.B. aus DE-U-8522648 bekannt ist.

Die Ordnermechanik ist für Briefordner bestimmt, die aus einem Ordnerrücken und je einem an diesem angelenkten Vorder- und Rückdeckel, vorzugsweise aus steifem Pappmaterial, bestehen. Die Ordnermechanik wird so in der Nähe des Ordnerrückens am Rückdeckel des Briefordners befestigt, vorzugsweise angenietet oder in eine hierfür vorgesehene Halterung eingesteckt, daß der Umlegebügel durch Betätigung des Betätigungshebels in Richtung Ordnerrücken unter Freigabe der Beschickungsöffnung zwischen Aufreihstiften und Umlegeschenkeln in seine Offenstellung verschwenkt werden kann. In diesem Zustand kann gelochtes Schriftgut auf der Seite der Aufreihstifte eingelegt oder herausgenommen werden, nachdem zuvor gegebenenfalls darüber befindliche Schriftgutlagen bei noch geschlossener Mechanik auf den Umlegebügel umgelegt worden sind. Im geschlossenen Zustand greift die Ordnermechanik mit ihren Aufreihstiften und ihrem Umlegebügel vom Rückdeckel durch den Ordner zum Vorderdeckel hindurch und rastet gegebenenfalls mit den umgebogenen Enden der Umlegeschenkel in mit Rastnasen versehene Durchsteckschlitze des Vorderdeckels ein. Bei den herkömmlichen Ordnermechaniken ist der aus einem Metalldraht hergestellte Betätigungshebel als Kniehebel ausgebildet, der an seinem einen Ende mittels eines Niets an einem aus der Grundplatte herausgebogenen, den Lagerbock bildenden Lagerschild angelenkt ist und mittels eines im Kniebereich des Hebels exzentrisch angeordneten, einen Kunststoffschlauch oder eine Profilrolle tragenden Stahlstifts von oben gegen eine Kröpfung des Umlegebügels anliegt. Weiter liegt gegen die Bügelkröpfung von unten her eine an der Grundplatte gelagerte Blattfeder unter Vorspannung an, die dafür sorgt, daß sich der Umlegebügel unter Mitnahme der auf ihn umgelegten Schriftgutteile beim Lösen des Betätigungshebels selbsttätig in seine Offenstellung gelangt, und in dieser gehalten wird. Zum Schließen des Umlegebügels wird der Betätigungshebel niedergedrückt und dabei der Stahlstift zusammen mit dem Kröpfungsteil entgegen der Kraft der Feder nach unten geschwenkt, bis die Aufreihstifte und die zugehörigen Umlegeschenkel mit ihren konisch ineinandergreifenden Stirnseiten gegeneinander gepreßt sind und der Stahlstift über den Totpunkt hinweg in seine Schließlage gebracht ist. In der Schließlage des Stahlstifts schlägt der Betätigungshebel mit einem Ausleger gegen die Grundplatte an. In der Offenstellung gelangt der Betätigungshebel mit seinem Griffstück in die Nähe der Beschickungsöffnung auf der Seite des Umlegebügels und versperrt diesen gegen ein Ein- und Aushängen von Schriftgut.

Ausgehend hiervon liegt der Erfindung die Aufgabe zugrunde, die bekannte Ordnermechanik dahingehend zu verbessern, daß in der Offenstellung des Betätigungshebels Schriftgut auch auf der Seite des Umlegebügels ein- und ausgehängt werden kann.

Zur Lösung dieser Aufgabe wird gemäß der Erfindung die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Die Erfindung geht von dem Gedanken aus, daß der Betätigungshebel in der Offenstellung so weit aus dem Bereich der Beschickungsöffnung zu entfernen ist, daß der Umlegebügel von der Beschickungsöffnung aus für das ein- und auszuhängende Schriftgut ungehindert zugänglich ist. Um dies zu erreichen, wird gemäß der Erfindung vorgeschlagen, daß das Griffstück in der Offenstellung des Betätigungshebels unter Freigabe der Beschickungsöffnung in Richtung Umlegebügel aus der Nähe des benachbarten Umlegeschenkels entfernbar ist. Dies wird vorteilhafterweise dadurch bewerkstelligt, daß der Betätigungshebel aus zwei gegeneinander verschieb- und/oder verschwenkbaren Hebelteilen besteht, von denen das eine Hebelteil am Lagerbock angelenkt ist und das Druckstück aufweist, während das andere Hebelteil das Griffstück aufweist, wobei die Hebelteile in ihrer Betätigungsstellung zweckmäßig starr miteinander kuppelbar sein sollten.

Eine bevorzugte Ausgestaltung der Erfindung sieht vor, daß die beiden Hebelteile in einem Schubgelenk zwischen einer inneren und einer äußeren Schubstellung begrenzt gegeneinander verschiebbar und in einer der beiden Schubstellungen in einem Drehgelenk zwischen einer gestreckten und einer einseitig in Richtung Grundplatte abgewinkelten Drehstellung begrenzt gegeneinander verschwenkbar sind. Das Drehgelenk ist dabei vorteilhafterweise in der gestreckten Drehstellung durch Verschieben der Hebelteile in die innere Schubstellung gegen ein Verdrehen verriegelbar, wobei die Hebelteile in gestreckter Drehstellung und innerer Schubstellung starr miteinander verrastet werden können.

Gemäß einer weiteren vorteilhaften Ausgestaltung der Erfindung ist in einem der Hebelteile ein in Schubrichtung des Schubgelenks langgestrecktes, an seinem einen Ende randoffenes Langloch und am anderen Hebelteil ein vorzugsweise als Kopfbolzen oder Nietbolzen ausgebildeter, in das Langloch einführbarer Verriegelungsbolzen angeordnet. Weiter kann in einem der Hebelteile ein in Schubrichtung des Schubgelenks langgestrecktes geschlossenes Langloch und am anderen Hebelteil ein vorzugsweise als Kopfbolzen oder Nietbolzen ausgebildeter, durch das Langloch hindurchgreifender Gelenkbolzen angeordnet sein. Vorteilhafterweise sind dabei die Langlöcher in dem einen und die Verriegelungs- bzw. Gelenkbolzen an dem anderen Hebelteil angeordnet. Über die Randöffnung des randoffenen Langloches ist eine Entriegelung des Verriegelungsbolzens und damit des Drehgelenks möglich. Die Randöffnung ist daher zweckmäßig an dem die äußere Schubstellung definierenden Ende des randoffenen Langloches angeordnet und weist nach der der Grundplatte gegenüberliegenden Seite des betreffenden Hebelteils. Weiter kann an dem der Randöffnung gegenüberliegenden Ende des randoffenen Langloches eine nach der der Grundplatte gegenüberliegenden Seite weisende Rastvertiefung für den Verriegelungsbolzen vorgesehen werden, die dafür sorgt, daß die beiden Hebelteile in der Betätigungsstellung des Betätigungshebels starr miteinander gekuppelt sind.

Eine weitere bevorzugte Ausgestaltung der Erfindung sieht vor, daß der Gelenkbolzen an dem am Lagerbock angelenkten Hebelteil angeordnet ist und zweckmäßig zugleich das gegen den Umlegebügel einwirkende, vorzugsweise als Profilrolle ausgebildete Druckstück trägt. In diesem Falle ist auch der Verriegelungsbolzen zweckmäßig an dem am Lagerbock angelenkten Hebelteil angeordnet, während beide Langlöcher in dem das Griffstück aufweisenden Hebelteil angeordnet sind. Das eine Hebelteil kann dabei als Winkel- oder Kniestück ausgebildet sein, das mit seinem einen Ende am Lagerbock angelenkt ist, am anderen Ende den Verriegelungsbolzen und in dem dazwischen befindlichen Kniebereich den Gelenkbolzen mit Druckstück trägt. Andererseits weist das das vorzugsweise schwanenhalsförmige Griffstück aufweisende Hebelteil an seinem dem Griffstück gegenüberliegenden Ende das geschlossene Langloch und hiervon in Richtung Griffstück versetzt das randoffene Langloch auf.

Im folgenden wird die Erfindung anhand der in der Zeichnung in schematischer Weise dargestellten Ausführungsbeispiele näher erläutert. Es zeigen
- Fig. 1a und b: eine Rückseitenansicht und eine Seitenansicht einer Ordnermechanik in Schließstellung;
- Fig. 2a und b: eine Rückseitenansicht und eine Seitenansicht der Ordnermechanik in Offenstellung mit verschwenktem Griffstück;
- Fig. 3a und b: eine Seitenansicht und eine ausschnittsweise Draufsicht des Mechanikhebels nach Fig. 1 und 2;
- Fig. 4a und b: eine Seitenansicht und eine ausschnittsweise Draufsicht auf einen gegenüber Fig. 3 abgewandelten Mechanikhebel.

Die in der Zeichnung dargestellte Ordnermechanik ist für den Einbau in Briefordner bestimmt. Sie besteht im wesentlichen aus einer am Rückdeckel eines Briefordners befestigbaren Grundplatte 10 aus Metallblech, zwei im Abstand voneinander an der Grundplatte 10 senkrecht überstehenden metallischen Aufreihstiften 12, einem mittels eines Lagerstegs 14 an zwei im Abstand voneinander aus der Grundplatte herausgebogenen Lagerlaschen 16 verschwenkbar gelagerten Umlegebügel 18, einem im Bereich zwischen den Aufreihstiften 12 und dem Umlegebügel 18 aus dem Material der Grundplatte herausgebogenen Lagerbock 20 und einem am Lagerbock 20 schwenkbar gelagerten Betätigungshebel 22. Der aus einem gebogenen Metalldraht bestehende Umlegebügel 18 weist zwei an den Enden des Lagerstegs 14 nach oben gebogene und mit ihren freien Enden zu den Aufreihstiften 12 hin gekrümmte Umlegeschenkel 24 auf, die in der Schließstellung mit je einem der Aufreihstifte 12 stirnseitig kuppelbar sind (Fig. 1) und in der Offenstellung eine Beschickungsöffnung 26 zum Einhängen von Schriftgut auf die Aufreihstifte 12 und/oder den Umlegebügel 18 freigeben (Fig. 2a und b). Der Umlegebügel 18 weist ferner im mittleren Bereich des Lagerstegs 14 eine Kröpfung 25 auf, auf die von oben her ein am Betätigungshebel 22 einseitig überstehendes Druckstück 28 einwirkt. Weiter liegt gegen die Kröpfung 25 von unten her eine an der Grundplatte 10 gelagerte Blattfeder 30 unter Vorspannung an, die dafür sorgt, daß sich der Umlegebügel beim Lösen des Betätigungshebels selbsttätig in seine Offenstellung gelangt und in dieser gehalten wird. Zum Schließen des Umlegebügels 18 wird der Betätigungshebel 22 niedergedrückt und dabei das Druckstück 28 zusammen mit der Kröpfung 25 des Umlegebügels nach unten geschwenkt, bis die Aufreihstifte 12 und die zugehörigen Umlegeschenkel 24 mit ihren konisch ineinandergreifenden Stirnseiten gegeneinander gepreßt sind und das Druckstück 28 über den Totpunkt hinweg in seine Schließstellung gebracht ist. In der Schließstellung schlägt der Betätigungshebel mit seinem Schaft 32 gegen die Grundplatte 10 an (Fig. 1a), während er in seiner Offenstellung über die Grundplatte schräg nach oben übersteht (Fig. 2a).

Der Betätigungshebel 22 besteht aus zwei im Bereich eines kombinierten Schub-/Drehgelenks 34 miteinander verbundenen Hebelteilen 36,38, von denen das Hebelteil 36 ein am Lagerbock 20 mittels eines Nietbolzens 40 angelenktes und das Druckstück 28 tragendes Kniestück 42 und das andere Hebelteil 38 ein schwanenhalsförmig gebogenes Griffstück 44 aufweist.

Das kombinierte Schub-/Drehgelenk 34 weist sowohl bei dem Ausführungsbeispiel nach den Fig. 1 bis 3 als auch bei dem Ausführungsbeispiel nach Fig. 4 zwei am einen Hebelteil angeordnete Langlöcher 46,48 auf, von denen das eine 46 geschlossen und das andere im Bereich einer Randöffnung 50 randoffen ist. Das andere Hebelteil ist mit zwei Kopfbolzen 52,54 versehen, von denen der eine 52 als Gelenkbolzen durch das geschlossene Langloch 46 hindurchgreift, während der andere 54 als Verriegelungsbolzen durch die Randöffnung 50 in das randoffene Langloch 48 einführbar ist. Das der Randöffnung 48 gegenüberliegende Ende 56 ist mit einer nach der der Grundplatte 10 gegenüberliegenden Seite weisenden Rastvertiefung 56 versehen, in welche der Verriegelungsbolzen 54 in der Verriegelungsstellung des Hebelteils eingerastet ist (Fig. 1a, 3a und 4a). In der Verriegelungsstellung sind die beiden Hebelteile 36,38 starr miteinander gekuppelt, so daß der Betätigungshebel 22 durch Anheben oder Niederdrücken des Griffstücks in seine Offen- oder Schließstellung gebracht werden kann. Bei miteinander auf diese Weise verriegelten Hebelteilen 36,38 gelangt der Betätigungshebel 22 in der Offenstellung mit seinem Griffstück 44 so nah gegen den benachbarten Umlegeschenkel 24 (vgl. strichpunktierte Linien in Fig. 2a und 2b), daß der Umlegebügel 18 gegen ein Einhängen von Schriftgut über die Beschickungsöffnung 25 versperrt ist. Um dies zu vermeiden, kann das Hebelteil 36 durch Nachaußenziehen und Abschwenken des Griffstücks 44 in die in Fig. 2a und b gezeigte Stellung aus dem Beschickungsbereich des benachbarten Umlegeschenkels 24 entfernt werden.

Bei dem Ausführungsbeispiel nach den Fig. 1 bis 3 ist dar kombinierte Schub-/Drehgelenk 34 im mittleren Bereich des Hebelschafts 32 angeordnet. Die Langlöcher 46,48 befinden sich an dem mit dem Kniestück 42 verbundenen Hebelteil 36, während die Bolzen 52,54 an dem das Griffstück 44 aufweisenden Hebelteil 38 angeordnet sind.

Bei dem Ausführungsbeispiel nach Fig. 4a und b ist das kombinierte Schub-/Drehgelenk 34 in die Nähe des Kniestücks 42 verlegt. Die Langlöcher 46,48 befinden sich in dem das Griffstück 44 aufweisenden Hebelteil 38, während die Nietbolzen 52,54 am Kniestück 42 angeordnet sind. Der Gelenkbolzen 52 hat dort zusätzlich die Funktion des Druckstücks 28 und trägt zu diesem Zweck eine auf der Kröpfung 25 geführte Profilrolle 28'.

Zusammenfassend ist folgendes festzustellen: Die Erfindung bezieht sich auf eine Ordnermechanik mit einer Grundplatte 10, zwei an der Grundplatte überstehenden Aufreihstiften 12, einem an der Grundplatte 10 begrenzt verschwenkbar gelagerten Umlegebügel 18, einem im Bereich zwischen den Aufreihstiften 10 und dem Umlegebügel 18 über die Grundplatte 10 überstehenden Lagerbock 20 und einem am Lagerbock verschwenkbar gelagerten, auf eine Kröpfung 25 des Umlegebügels 18 entgegen der Kraft einer Blattfeder 30 einwirkenden Betätigungshebel 22. Um in der Offenstellung neben den Aufreihstiften 12 auch den Umlegebügel 18 mit Schriftgut beschicken zu können, ist der Betätigungshebel 22 aus zwei an einem kombinierten Schub-/Drehgelenk 34 gegeneinander verschwenkbaren Hebelteilen 36,38 zusammengesetzt.

## Patentansprüche

1. Ordnermechanik mit einer Grundplatte (10), zwei im Abstand voneinander senkrecht an der Grundplatte (10) überstehenden Aufreihstiften (12), einem im Abstand von den Aufreihstiften (12) an der Grundplatte (10) zwischen einer Schließstellung und einer Offenstellung um eine zur Grundplatte parallele Schwenkachse (14,16) begrenzt verschwenkbar gelagerten, zwei in der Schließstellung paarweise stirnseitig mit den Aufreihstiften (12) unter Begrenzung je einer Umlegeschleife kuppelbare und in der Offenstellung eine zu den Aufreihstiften (12) führende Beschickungsöffnung (26) für Schriftgut freigebende Umlegeschenkel (24) aufweisenden Umlegebügel (18), einem im Bereich zwischen den Aufreihstiften (12) und dem Umlegebügel (18) über die Grundplatte (10) nach oben überstehenden Lagerbock (20), und einem mit seinem einen Ende (42) am Lagerbock um eine quer zur Schwenkachse (14,16) des Umlegebügels (18) verlaufende Lagerachse (40) begrenzt verschwenkbar gelagerten, mit einem Druckstück (28,28') vorzugsweise im Bereich einer Kröpfung (25) auf den Umlegebügel (18) entgegen der Kraft einer Feder (30) einwirkenden, und mit seinem anderen, ein Griffstück (44) tragenden Ende vom Lagerbock (20) aus einseitig durch die Umlegeschleife zwischen einem der Aufreihstifte (12) und dem benachbarten Umlegeschenkel (24) nach außen hindurchgreifenden, in der Offenstellung mit seinem Griffstück (44) bis in die Nähe des benachbarten Umlegeschenkels (24) anhebbaren und dabei die Beschickungsöffnung (26) zum Umlegebügel hin versperrenden Betätigungshebel (22), **dadurch gekennzeichnet**, daß das Griffstück (44) in der Offenstellung des Betätigungshebels (22) unter Freigabe der Beschickungsöffnung (26) in Richtung Umlegebügel (18) aus der Nähe des benachbarten Umlegeschenkels (24) entfernbar ist.

2. Ordnermechanik nach Anspruch 1, **dadurch gekennzeichnet**, daß der Betätigungshebel (22) aus zwei gegeneinander verschiebbaren und/oder verschwenkbaren Hebelteilen (36,38) besteht, von denen das eine Hebelteil (36) am Lagerbock (20) angelenkt ist und das Druckstück (28,28') aufweist, während das andere Hebelteil (38) das Griffstück (44) aufweist.

3. Ordnermechanik nach Anspruch 2, **dadurch gekennzeichnet**, daß die beiden Hebelteile (36,38) in ihrer Betätigungsstellung starr miteinander kuppelbar sind.

4. Ordnermechanik nach Anspruch 2 oder 3, **dadurch gekennzeichnet**, daß die beiden Hebelteile (36,38) in einem Schubgelenk zwischen einer inneren und einer äußeren Schubstellung begrenzt gegeneinander verschiebbar und in einer der beiden Schubstellungen in einem Drehgelenk zwischen einer gestreckten und einer einseitig in Richtung Grundplatte (10) abgewinkelten Drehstellung begrenzt gegeneinander verschwenkbar sind.

5. Ordnermechanik nach Anspruch 4, **dadurch gekennzeichnet**, daß das Drehgelenk in der gestreckten Drehstellung durch Verschieben der Hebelteile (36, 38) in die innere Schubstellung gegen ein Verdrehen verriegelbar ist.

6. Ordnermechanik nach Anspruch 4 oder 5, **dadurch gekennzeichnet**, daß die beiden Hebelteile (36,38) in gestreckter Drehstellung und innerer Schubstellung starr miteinander verrastet sind.

7. Ordnermechanik nach einem der Ansprüche 2 bis 6, **dadurch gekennzeichnet**, daß in einem der Hebelteile ein in Schubrichtung des Schubgelenks langgestrecktes, an seinem einen Ende randoffenes Langloch (48) und am anderen Hebelteil ein vorzugsweise als Kopfbolzen oder Nietbolzen ausgebildeter, in das randoffene Langloch (48) einführbarer Verriegelungsbolzen (54) angeordnet ist.

8. Ordnermechanik nach einem der Ansprüche 2 bis 7, **dadurch gekennzeichnet**, daß in einem der Hebelteile ein in Schubrichtung des Schubgelenks langgestrecktes geschlossenes Langloch (46) und am anderen Hebelteil ein vorzugsweise als Kopfbolzen oder Nietbolzen ausgebildetes, durch das geschlossene Langloch (46) hindurchgreifender Gelenkbolzen (52) angeordnet ist.

9. Ordnermechanik nach Anspruch 8, **dadurch gekennzeichnet**, daß die Langlöcher (46,48) in dem einen und die Verriegelungs- bzw. Gelenkbolzen (52,54) in dem anderen Hebelteil (36,38) angeordnet sind.

10. Ordnermechanik nach einem der Ansprüche 7 bis 9, **dadurch gekennzeichnet**, daß die Randöffnung (50) an dem die äußere Schubstellung definierenden Ende des randoffenen Langloches (48) angeordnet ist.

11. Ordnermechanik nach Anspruch 10, **dadurch gekennzeichnet**, daß die Randöffnung (50) nach der der Grundplatte (10) gegenüberliegenden Seite des betreffenden Hebelteils weist.

12. Ordnermechanik nach einem der Ansprüche 7 bis 11, **dadurch gekennzeichnet**, daß das randoffene Langloch (48) an seinem der Randöffnung (50) gegenüberliegenden Ende eine nach der der Grundplatte (10) gegenüberliegenden Seite weisende Rastvertiefung (56) für den Verriegelungsbolzen (54) aufweist.

13. Ordnermechanik nach einem der Ansprüche 8 bis 12, **dadurch gekennzeichnet**, daß der Gelenkbolzen (52) an dem am Lagerbock (20) angelenkten Hebelteil (36) angeordnet ist.

14. Ordnermechanik nach Anspruch 13, **dadurch gekennzeichnet**, daß der Gelenkbolzen (52) das gegen den Umlegebügel einwirkende Druckstück (28) trägt.

15. Ordnermechanik nach Anspruch 14, **dadurch gekennzeichnet**, daß das vorzugsweise einseitig am betreffenden Hebelteil (36) überstehende Druckstück (28) eine auf dem Gelenkbolzen (52) gelagerte Profilrolle (28') aufweist.

16. Ordnermechanik nach einem der Ansprüche 13 bis 15, **dadurch gekennzeichnet**, daß der Verriegelungsbolzen (54) an dem am Lagerbock (20) angelenkten Hebelteil (36) angeordnet ist, während beide Langlöcher (46, 48) in dem das Griffstück (44) aufweisenden Hebelteil (38) angeordnet sind.

17. Ordnermechanik nach Anspruch 16, **dadurch gekennzeichnet**, daß das eine Hebelteil (36) ein Kniestück (42) aufweist, das mit seinem einen Ende am Lagerbock (20) angelenkt ist, am anderen Ende den Verriegelungsbolzen (54) trägt, und in dessen Kniebereich der Gelenkbolzen (52) mit Druckstück (28) angeordnet ist.

18. Ordnermechanik nach Anspruch 17, **dadurch gekennzeichnet**, daß das das vorzugsweise schwanenhalsförmige Griffstück (44) aufweisende Hebelteil (38) an seinem dem Griffstück (44) gegenüberliegenden Ende das geschlossene Langloch (46) und hiervon in Richtung Griffstück (44) versetzt das randoffene Langloch (48) aufweist.

## Claims

1. File mechanism, having a base plate (10), two spaced-apart thread-on pins (12) projecting at right angles from the base plate (10), a folding clamp (18) which is supported at a distance from the thread-on pins (12) on the base plate (10) so as to be capable of swivelling to a limited extent between a closed position and an open position about a swivelling axis (14, 16) parallel to the base plate and has two folding limbs (24), which in the closed position may each be coupled by their front end pairwise with the thread-on pins (12) so as to delimit a folding loop and in the open position clear a feed opening (26) for documents leading to the thread-on pins (12), a bearing block (20) projecting upwards from the base plate (10) in the region between the thread-on pins (12) and the folding clamp (18), and an operating lever (22) which is supported by its one end (42) on the bearing block so as to be capable of swivelling to a limited extent about a bearing axis (40) extending at right angles to the swivelling axis (14, 16) of the folding clamp (18), acts with a thrust piece (28, 28') preferably in the region of a cranked portion (25) upon the folding clamp (18) counter to the force of a spring (30) and engages with its other end carrying a gripping member (44) outwards from the bearing block (20) at one side through the folding loop between one of the thread-on pins (12) and the adjacent folding limb (24), in the open position may be raised with its gripping member (44) as far as into the vicinity of the adjacent folding limb (24) and in so doing blocks the feed opening (26) towards the folding clamp, **characterized in that** the gripping member (44), in the open position of the operating lever (22), is removable out of the vicinity of the adjacent folding limb (24), simultaneously clearing the feed opening (26) towards the folding clamp (18).

2. File mechanism according to claim 1, **characterized in that** the operating lever (22) comprises two lever parts (36, 38), which may be displaced and/or swivelled towards one another and of which the one lever part (36) is coupled to the bearing block (20) and has the thrust piece (28, 28') while the other lever part (38) has the gripping member (44).

3. File mechanism according to claim 2, **characterized in that** the two lever parts (36, 38) in their operating position may be rigidly coupled to one another.

4. File mechanism according to claim 2 or 3, **characterized in that** the two lever parts (36, 38) in a prismatic joint are displaceable towards one another to a limited extent between an inner and an outer sliding position and in one of the two sliding positions are capable of swivelling in a swivel joint to a limited extent towards one another between an extended rotational position and a rotational position in which one end is bent at an angle towards the base plate (10).

5. File mechanism according to claim 4, **characterized in that** the swivel joint in the extended rotational position is lockable against rotation through displacement of the lever parts (36, 38) into the inner sliding position.

6. File mechanism according to claim 4 or 5, **characterized in that** the two lever parts (36, 38) in the extended rotational position and the inner sliding position are rigidly latched with one another.

7. File mechanism according to one of claims 2 to 6, **characterized in that** there is disposed, in one of the lever parts, an oblong hole (48) which is elongated in the sliding direction of the prismatic joint and is open-edged at one end and, on the other lever part, a locking bolt (54) preferably in the form of a setbolt or clinch bolt, which may be introduced into the open-edged oblong hole (48).

8. File mechanism according to one of claims 2 to 7, **characterized in that** there is disposed, in one of the lever parts, a closed oblong hole (46) which is elongated in the sliding direction of the prismatic joint and, on the other lever part, a hinge bolt (52) preferably in the form of a setbolt or clinch bolt, which engages through the closed oblong hole (46).

9. File mechanism according to claim 8, **characterized in that** the oblong holes (46, 48) are disposed in the one lever part and the locking and hinge bolts (52, 54) are disposed in the other lever part (36, 38).

10. File mechanism according to one of claims 7 to 9, **characterized in that** the edge opening (50) is disposed at the end of the open-edged oblong hole (48) which defines the outer sliding position.

11. File mechanism according to claim 10, **characterized in that** the edge opening (50) is directed towards the opposite side of the relevant lever part to the base plate (10).

12. File mechanism according to one of claims 7 to 11, **characterized in that** the open-edged oblong hole (48) at its opposite end to the edge opening (50) has a detent recess (56) for the locking bolt (54), which recess is directed towards the opposite side to the base plate (10).

13. File mechanism according to one of claims 8 to 12, **characterized in that** the hinge bolt (52) is disposed on the lever part (36) coupled to the bearing block (20).

14. File mechanism according to claim 13, **characterized in that** the hinge bolt (52) carries the thrust piece (28) which acts against the folding clamp.

15. File mechanism according to claim 14, **characterized in that** the pressure piece (28), which preferably projects at one side from the relevant lever part (36), comprises a shaped roller (28') which is supported on the hinge bolt (52).

16. File mechanism according to one of claims 13 to 15, **characterized in that** the locking bolt (54) is disposed on the lever part (36) coupled to the bearing block (20), while both oblong holes (46, 48) are disposed in the lever part (38) having the gripping member (44).

17. File mechanism according to claim 16, **characterized in that** the one lever part (36) has an elbow piece (42), which is coupled by one end to the bearing block (20), carries the locking bolt (54) at the other end and in whose elbow region the hinge bolt (52) with the thrust piece (28) is disposed.

18. File mechanism according to claim 17, **characterized in that** the lever part (38) having the preferably swan-neck-shaped gripping member (44) has, at its opposite end to the gripping member (44), the closed oblong hole (46) and, offset from said oblong hole towards the gripping member (44), the open-edged oblong hole (48).

## Revendications

1. Mécanique pour classeurs, comprenant une plaque de base (10), deux broches d'enfilage (12) disposées à distance l'une de l'autre et dépassant verticalement de la plaque de base (10), un étrier de rabattage (18) monté sur la plaque de base (10), à distance des broches d'enfilage (12), de façon à pouvoir pivoter de manière limitée autour d'un axe de pivotement (14, 16) orienté parallélement à la plaque de base, entre une position de fermeture et une position d'ouverture, et comportant deux branches de rabattage (24) qui, dans la position de fermeture, peuvent être couplées du côté frontal par paires avec les broches d'enfilage (12), en délimitant à chaque fois une boucle de rabattage et qui, dans la position d'ouverture, libèrent une ouverture de chargement de documents (26) conduisant aux broches d'enfilage (12), une selle d'appui (20) dépassant vers le haut de la plaque de base (10) dans la région entre les broches d'enfilage (12) et l'étrier de rabattage (18), et un levier de manoeuvre (22) dont l'une des extrémités (42) est montée sur la selle d'appui de manière à pouvoir effectuer un pivotement limité autour d'un axe de palier (40) orienté perpendiculairement à l'axe de pivotement (14, 16) de l'étrier de rabattage (18), un élément de pression (28, 28') agissant sur l'étrier de rabattage (18), de préférence dans la région d'une partie coudée (25) et contre la force d'un ressort ( 30), et dont l'autre extrémité pourvue d'un élément de préhension (44) peur être relevée, à partir de la selle d'appui (20), en passant unilatéralement à l'extérieur de la boucle de rabattage, entre l'une des broches d'enfilage (12) et la branche de rabattage (24) voisine, de telle sorte que, dans la position d'ouverture, ledit élément de préhension (44) s'étend jusqu'à proximité de la branche de rabattage (24) voisine et bloque l'ouverture de chargement (26) en direction de l'étrier de rabattage, **caractérisée en ce** que, dans la position d'ouverture du levier de manoeuvre (22), l'élément de préhension (44) peut être retiré du voisinage de la branche de rabattage (24) voisine, avec dégagement de l'ouverture de chargement (26) en direction de l'étrier de rabattage (18).

2. Mécanique pour classeurs selon la revendication 1, caractérisée en ce que le levier de manoeuvre (22) est composé de deux parties de levier (36, 38) qui peuvent être déplacées et/ou pivotées l'une par rapport à l'autre, l'une des parties de levier (36) étant articulée sur la selle d'appui (20) et munie de l'élément de pression (28, 28'), tandis que l'autre partie de levier (38) comporte l'élément de préhension (44).

3. Mécanique pour classeurs selon la revendication 2, caractérisée en ce que les deux parties de levier (36, 38) peuvent être verrouillées l'une avec l'autre dans leur position de manoeuvre.

4. Mécanique pour classeurs selon l'une des revendications 2 ou 3, caractérisée en ce que les deux parties de levier (36, 38) peuvent être déplacées de manière limitée l'une par rapport à l'autre dans une articulation coulissante, entre une position de translation intérieure et une position de translation extérieure, et que, dans l'une des deux positions de translation, elles peuvent effectuer l'une par rapport à l'autre un pivotement limité dans une articulation tournante, entre une position angulaire d'alignement et une position angulaire coudée unilatéralement en direction de la plaque de base (10).

5. Mécanique pour classeurs selon la revendication 4, caractérisée en ce que l'articulation tournante peut être bloquée en rotation dans la position angulaire d'alignement, en déplaçant les parties de levier (36, 38) dans la position de translation intérieure.

6. Mécanique pour classeurs selon l'une des revendications 4 ou 5, caractérisée en ce que les deux parties de levier (36, 38) sont verrouillées l'une avec l'autre dans la position angulaire d'alignement et dans la position de translation intérieure.

7. Mécanique pour classeurs selon l'une des revendications 2 à 6, caractérisée en ce que l'une des parties de levier présente un trou oblong (48) allongé dans la direction de translation de l'articulation à glissière et ouvert au bord à l'une de ses extrémité, et que l'autre partie de levier comporte un axe de verrouillage (54) conformé de préférence en boulon à tête ou en rivet et pouvant être introduit dans le trou oblong (48) à bord ouvert.

8. Mécanique pour classeurs selon l'une des revendications 2 à 7, caractérisée en ce que l'une des parties de levier présente un trou oblong fermé (46) allongé dans la direction de translation de l'articulation à glissière, et que l'autre partie de levier présente un axe d'articulation (52) qui est avantageusement conformé en boulon à tête ou en rivet et traverse le trou oblong fermé (46).

9. Mécanique pour classeurs selon la revendication 8, caractérisée en ce que les trous oblongs (46, 48) sont ménagés dans l'une des parties de levier (36, 38), et les axes de verrouillage et respectivement d'articulation (52, 54), dans l'autre partie de levier.

10. Mécanique pour classeurs selon l'une des revendications 7 à 9, caractérisée en ce que l'ouverture du bord (50) est prévue à l'extrémité du trou oblong (48) à bord ouvert qui définit la position de translation extérieure.

11. Mécanique pour classeur selon la revendication 10, caractérisée en ce que l'ouverture du bord (50) est orientée vers le côté de la partie de levier oppose à la plaque de base (10).

12. Mécanique pour classeurs selon l'une des revendications 7 à 11, caracterisée en ce que le trou oblong (48) à bord ouvert présente, à l'extrémité opposée à l'ouverture du bord (50), un cran d'arrêt (56) pour l'axe de verrouillage (54) dirigé vers le côté oppose à la plaque de base (10).

13. Mécanique pour classeurs selon l'une des revendications 8 à 12, caractérisée en ce que l'axe d'articulation (52) est monté sur la partie de levier (36) articulée sur la selle d'appui (20).

14. Mécanique pour classeurs selon la revendication 13, caractérisée en ce que l'axe d'articulation (52) porte l'élément de pression (28) qui agit sur l'étrier de rabattage.

15. Mécanique pour classeurs selon la revendication 14, caractérisée en ce que l'élément de pression (28) qui dépasse de préférence unilatéralement de la partie de levier (36) considérée, comporte un galet profilé (28') monté sur l'axe d'articulation (52).

16. Mécanique pour classeurs selon l'une des revendications 13 à 15, caractérisée en ce que l'axe de verrouillage (54) est prévu sur la partie de levier (36) articulée sur la selle d'appui (20), tandis que les deux trous oblongs (46, 48) sont ménagés dans la partie de levier (38) munie de l'élément de préhension (44).

17. Mécanique pour classeurs selon la revendication 16, caractérisée en ce que l'une des parties de levier (36) comporte une partie coudée (42) dont l'une des extrémités est articulée sur la selle d'appui (20) et dont l'autre extrémité porte l'axe de verrouillage (54), l'axe d'articulation (52) avec l'élément de pression (28) étant disposé dans la région du coude de ladite partie coudée.

18. Mécanique pour classeurs selon la revendication 17, caractérisée en ce que la partie de levier (38) munie de l'élément de préhension (44) conformé de préférence en col de cygne, comporte à son extrémité opposée à l'élément de préhension (44), le trou oblong fermé (46) et, avec un décalage en direction dudit élément de préhension (44), le trou oblong (48) à bord ouvert.
